# FASCICULE DE BREVET EUROPEEN

(11) **EP 0 072 753 B1**
(45) Date de publication et mention de la délivrance du brevet: **15.10.1986**
(21) Numéro de dépôt: 82401524.2
(22) Date de dépôt: 11.08.1982
(51) Int. Cl.: F15B 13/00

(54) **Système modulaire de distribution d'un fluide sous pression**
Baukastenverteilersystem für Druckflüssigkeit
Pressure fluid modular distribution system

(30) Priorité: 14.08.1981 FR 8115778
(43) Date de publication de la demande: 23.02.1983
(73) Titulaire: COMPAIR CLIMAX S.A., F-41007 Blois Cedex (FR)
(72) Inventeur: Martinet, Roland, F-41000 Blois (FR); Casas, Alain, F-41350 Vineuil (FR)
(74) Mandataire: Beauchamps, Georges

## Description

La présente invention a pour objet un système modulaire de distribution d'un fluide sous presion de commande d'un dispositif moteur tel qu'un moteur ou vérin pneumatique ou une vanne, comprenant au moins un distributeur principal standard monté de façon interchangeable sur une plaque d'embase conçue pour assurer la liasion du distributeur au dispositif moteur et au réseau d'alimentation en fluide sous pression, et au moins une unité auxiliaire montée en amont du distributeur, telle qu'une unité accomplissant la fonction d'un démarreur progressif ou d'un purgeur-bloqueur.

Dans les systèmes de distribution connus de ce type, le purgeur-bloqueur et le démarreur progressif sont des appareils, soit du type 4/2 non normalisé, soit comme révélés par le brevet britannique GB-A-2 064 728 des appareils du type 3/2 et 2/2 respectivement. Cependant, ces appareils connus ont été conçus spécifiquement pour accomplir les fonctions respectivement d'un purgeur-bloqueur et d'un démarreur progressif. Par ailleurs, de tels appareils connus ne peuvent pas être utilisés pour réaliser d'autres fonctions. Il est évident que l'utilisation dans un système d'un grand nombre d'éléments spécifiques est un inconvénient considérable, car elle rend le système complexe et par conséquent coûteux et peu souple dans la mesure où les éléments essentiels ne sont pas interchangeables et qu'il faut toujours avoir en réserve un certain nombre d'éléments de chaque type pour assurer qu'un élément défectueux puisse être remplacé rapidement par un élément en bon état de fonctionnement.

La présente invention a pour but de pallier cet inconvénient. Pour atteindre ce but, le système modulaire de distribution selon l'invention est caractérisé en ce que l'unité auxiliaire comprend un distributeur standard, du même type que le distributeur principal qui est monté de façon interchangeable sur une plaque d'embase spécifique, configurée pour déterminer la fonction de l'unité auxiliaire et associable avec la plaque d'embase du distributeur principal et avec des plaques d'embase d'autres unités auxiliaires éventuellement présentes.

L'invention sera mieux comprise, et d'autres détails et avantages de celle-ci apparaîtront plus clairement au cours de la description explicative qui va suivre faite en référence aux dessins schématiques annexés donnés uniquement à titre d'exemple illustrant un mode de réalisation de l'invention et dans lesquels:

La figure 1 illustre en une vue schématique un système modulaire de distribution selon la présente invention, comprenant, monté en amont d'une unité formant distributeur, un montage en série de deux unités auxiliaires formant respectivement un démarreur progressif et un purgeur-bloqueur, chaque unité comprenant un élément distributeur monté sur une plaque d'embase spécifique.

Les figures 2 et 3 montrent, en des vues de dessus, la structure des plaques d'embase spécifiques et illustrent deux états de fonctionnement du système suivant la figure 1.

La figure 4 est une vue schématique d'un système de distribution selon l'invention, comprenant une unité auxiliaire formant un démarreur progressif monté en amont d'un bloc de deux distributeurs.

La figure 5 illustre la structure des plaques d'embase du système suivant la figure 4 et le fonctionnement de celui-ci, et

La figure 6 montre en une vue de dessus, la structure des embases d'un système de distribution selon l'invention, comprenant une unité formant purgeur-bloqueur montée en amont d'un bloc de deux distributeurs.

La figure 1 montre de façon schématique et en une vue de principe, un système modulaire de distribution d'un fluide sous pression, qui comprend, en série, une bride B de raccordement au réseau d'alimentation en fluide sous pression, une unité U₁ formant un démarreur progressif, une unité U₂ formant un purgeurbloqueur et une unité U₃ formant un distributeur-proprement dit ou principal destiné à alimenter en fluide sous pression un dispositif moteur tel que par exemple un moteur ou vérin pneumatique ou une vanne (non représenté).

Selon l'invention, chaque unité comprend un distributeur du même type, par exemple du type de base 5/2. Chaque distributeur est monté de façon amovible et interchangeable sur la surface supérieure d'une plaque d'embase qui est conçue pour permettre à l'unité d'accomplir sa fonction spécifique, à savoir celle d'un démarreur progressif, d'un purgeur-bloqueur et d'un distributeur proprement dit. Les trois plaques d'embase sont associables entre elles.

Dans l'unité U₁ de démarreur progressif, l'embase D₁ est configurée pour que l'unité U₁ fonctionne en élément du type 2/2. L'embase E₂ présente une structure permettant d'utiliser l'unité U₂ en fonction 3/2 d'un purgeur-bloqueur. Quant au distributeur D₃ appelé par la suite distributeur principal pour le distinguer des autres distributeurs, il fonctionne en mode 5/2 et est monté sur une plaque d'embase E₃. La structure de cette plaque est connue.

Chaque distributeur du type 5/2 dans l'exemple représenté comprend un orifice d'alimentation en fluide sous pression 1, deux orifices d'utilisation ou de sortie 2, 4, deux orifices d'échappement 3, 5 et deux orifices de commande 12,14. Les orifices sont indiqués à la figure 1 pour le distributeur D₃ qui est utilisé en fonction 5/2. La surface supérieure 20 de la plaque d'embase E₃ est conformée en face de pose et présente une série de sept orifices chacun raccordable à un orifice du distributeur. Les orifices du plan de pose de l'embase portent les références correspondantes 1', 2', 3', 4', 5', 12' et 14' (figures 2, 3, 5, 6). Etant donné que les unités U₁ et U₂ ne fonctionnent pas en mode 5/2, mais respectivement en modes 2/2 et 3/2, les surfaces supérieures 20 conformées en faces de pose présentent des configurations d'orifices différentes, comme il sera démontré plus loin.

Comme il ressort des figures, les trois plaques d'embase Eᵢ à E₃ peuvent être associées directement les unes aux autres, A cette fin, les faces de raccordement avant 21 et de raccordement arrière 22 de toutes les plaques présentent la même configuration de trois orifices. La face de raccordement avant 21 est pourvue d'un orifice d'entrée 23 pour l'alimentation en fluide sous pression de l'unité considérée et de deux orifices 24 de mise à l'échappement de l'unité. La face de raccordement arrière 22 de chaque plaque d'embase comprend un orifice de sortie 25 du fluide sous pression et deux orifices 26 de mise à l'échappement. Les orifices de mise à l'échappement 24 et 26 dans les faces avant et arrière de raccordement de chaque plaque d'embase sont reliés par deux canaux internes 27 pratiqués dans chaque plaque d'embase. Dans la plaque d'embase E₃ un canal interne 18 relie directement également les orifices d'entrée 23 et de sortie 25 du fluide sous pression. Par contre, comme le montrent clairement les figures, la structure des plaques d'embase E₁ et E₃ est différente et est fonction du mode de fonctionnement des distributeurs D, et D₂. La structure de ces plaques d'embase sera décrite ci-après.

Il ressort des figures 1 et 2 que le canal de pression prévu à l'intérieur de la plaque d'embase E, se compose de deux parties qui ne communiquent pas directement entre elles, à savoir une partie d'entrée 28 et une partie de sortie 29. La communication de ces deux parties est établie par le distributeur (figure 1). A cette fin, on a prévu dens la surface supérieure 20 de la plaque d'embase, formant la face de pose pour le raccordement du distributeur Dⱼ, un orifice 30 qui communique par un canal vertical avec la partie du canal d'entrée 28.

De la même manière, la face de pose 20 présente un ensemble d'orifices 31 qui communiquent par des canaux verticaux avec la partie de canal de sortie 29. Ce dernier est relié par un canal de plus faible diamètre 32 avec un autre canal vertical qui débouche à la face de pose 20 par un orifice 33 qui est calibré par un gicleur amovible représenté schématiquement dans l'orifice 33. Comme on le constate en se reportant par exemple à la figure 2, les orifices 30, 31 et 33 sont situés de façon à correspondre aux orifices 1', 2' et 4', pour pouvoir être raccordés aux orifices 1, 2 et 4 du distributeur. Il est à noter que les distributeurs D_{I} et D₂ sont tournés de 180° par rapport au distributeur D₃, comme il ressort des configurations de trous de raccordement 34 des distributeurs, aux plaques d'embase. A la figure 2 on reconnaît en outre en 35 une conduite de plus faible diamètre qui débouche vers l'extérieur à la surface de raccordement arrière 22 es à la surface supérieure de pose 20 par un orifice 36.

A ce dernier est également associé un raccord externe 37 qui peut être fermé, comme c'est la cas à la figure 1. L'orifice 36 mêne à un élément logique L représenté de façon schématique sur la figure 1. Cet élément est intégré au distributeur de façon connue par la demande de brevet français n° 79 07032 (FR-A-2 452 019). L'élément L est agencé pour comparer la pression qui règne dans l'orifice 36 à la pression dans le canal d'entrée de pression 28. Lorsque la pression dans l'orifice atteint un seuil prédéterminé, l'élément logique L produit un signal de commutation du distributeur D₁. Un autre signal de commutation sera produit quand la pression dans l'orifice 36 descend par la suite en dessous d'une valeur de seuil prédéterminée.

La plaque d'embase E₂ de l'unité U₂ destinée à accomplir la fonction d'un purgeur-bloqueur comprend également un dispositif de canal de pression qui se compose de deux parties, une partie d'entrée 38 et une partie de sortie 39. La surface supérieure de pose 20 de cette embase est pourvue d'orifices 40 et 41 communiquant respectivement avec les parties d'entrée et de sortie 38, 39, par des canaux verticaux appropriés.

La face de pose présente en outre un orifice 42 en communication avec le canal de mise à l'échappement 27. La plaque d'embase E₂ comporte encore une conduite interne 43 qui débouche par une extrémité à la surface de raccordement avant 21 de la plaque, à un emplacement permettant sa mise en communication avec la conduite 35 de la plaque d'embase E₁. Par son autre extrémité cette conduite communique avec la partie de sortie 39 du canal de pression. Il est à noter que les orifices 40, 41 et 42 correspondent aux orifices 1', 4' et 5' de la plaque d'embase E₃ et sont destinés à être reliés aux orifices 1,4 et 5 du distributeur D₂.

Le système de distribution représenté schématiquement à la figure 1 et utilisant les plaques d'embase dont les structures ressortent des figures 2 et 3 fonctionne de la manière suivante:
Les figures 1 et 2 montrent le système selon l'invention à son état initial. Le distributeur D₁ du démarreur progressif est dans une position où il assure la communication entre l'orifice d'entrée de fluide sous pression 30 et l'orifice calibré 33.

L'orifice 31 de la partie 29 du canal de sortie de fluide sous pression est isolé de l'orifice 30. Le distributeur D₂ du purgeur-bloqueur est dans une position où il met en communication l'orifice 42 d'échappement de la plaque d'embase E₂ avec l'orifice 41 et ainsi avec le canal de sortie 39 de fluide sous pression. L'orifice d'entrée de fluide sous pression 40 est isolé. Le distributeur D₂ est donc à l'état de purge. Ceci signifie que le canal de pression 18 de la plaque d'embase E₃ est mis à l'échappement, comme l'illustre la zone hachurée de la figure 2.

Lorsqu'on applique un fluide sous pression à l'entrée du système de distribution selon l'invention, la pression ne peut s'établir que progressivement dans le canal de pression de sortie 29 de la plaque d'embase E₁, en raison de l'orifice calibré 33 qui est en communication avec l'orifice 30 à travers le distributeur D₁. Tant que le purgeur-bloqueur est à l'état de purge, cette pression est bloquée à l'orifice 40 de la plaque d'embase E₂. Si un opérateur commute en même temps le distributeur D₂ du purgeur-bloqueur et crée ainsi les conditions illustrées à la figure 3, dans lesquelles l'orifice 41 de la plaque d'embase E₂ est isolé de l'orifice d'échappement 42 et mis en communication avec l'orifice 40, par le distributeur D₂, la pression qui règne dans le canal de pression d'entrée 38 peut s'établir dans le canal de pression de sortie 39 et dans le canal de pression 18 de la plaque d'embase E₃. Cette pression est également transmise, à travers les conduites 43 et 35 et l'orifice 36 de la plaque d'embase E₁ à l'élément logique L. Dès que la pression régnant dans le canal 18 de la plaque d'embase E₃, qui augmente progressivement sous l'effet de l'orifice calibré 33 et son gicleur, atteint un seuil prédéterminé, correspondant par exemple à 60% de la pression appliquée à l'entrée du système, cet élément qui reçoit en outre par une conduite 44 interne le fluide sous pression (figure 1) produit un signal autorisant ou provoquant la commutation du distributeur D₁ du démarreur progressif. Après sa commutation, le distributeur met en communication les orifices 30 et 31 et isole l'orifice calibré 33. La pression qui règne à l'entrée du système s'installera par conséquent immédiatement dans le canal de pression 18 de la plaque d'embase E₃. On obtient ainsi les conditions de fonctionnement indiquées à la figure 2 par les zones en pointillé.

Dans cette situation, le distributeur D₃ est en état d'alimenter un dispositif moteur (non représenté) en fluide sous pression, par l'intermédiaire de sa plaque d'embase.

Si le distributeur purgeur-bloqueur D₂ est recommuté dans sa position de purge illustrée à la figure 2, l'orifice 41 est à nouveau en communication avec le canal d'échappement 27, par l'intermédiaire de l'orifice 42 de la plaque d'embase E₂. Etant donné que l'orifice 41 de l'embase E₂ et l'orifice 36 de l'embase E, sont reliés l'un à l'autre par les conduites 43 et 35, la pression à l'élément logique L chute également pour atteindre la valeur d'une atmosphère. Lorsque cette chute de pression atteint 50% environ de la pression appliquée à l'entrée du système, l'élément logique produira une impulsion appropriée qui ramène le distributeur dans sa position initiale dans laquelle les orifices 31 de la plaque d'embase E, sont isolés des orifices de pression d'entrée 30, comme cela est illustré par la zone blanche à l'intérieur des cercles représentant les orifices 31. Le démarreur progressif est ainsi prêt à accomplir sa fonction lors d'une nouvelle commutation du purgeur- bloqueur.

Il est à retenir, que le démarreur progressif fonctionne de façon automatique en fonction de l'état du purgeur-bloqueur. Systématiquement, après chaque purge du système selon l'invention, le démarreur progressif revient automatiquement dans sa position petit débit déterminée par la communication entre l'orifice d'entrée 30 et l'orifice calibré 33 de la plaque d'embase Eₗ.

Il est à noter que l'orifice 33 est calibré par un gicleur qui se visse dans l'embase. Ceci permet à l'utilisateur de choisir le diamètre de calibrage en fonction de la quantité de vérins ou tout généralement de dispositifs moteurs à commander.

Bien que le système qui vient d'être décrit comprend un démarreur progressif et un purgeur-bloqueur, ces unités auxiliaires peuvent être utilisées séparément.

Ainsi les figures 4 et 5 montrent un système modulaire de distribution d'un fluide sous pression, selon l'invention, dans lequel une unité U, agencée suivant les figures 1 à 3 pour former un démarreur progressif est montée directement en amont d'un bloc de deux unités de distribution U₃, U3'. La suppression du purgeur-bloqueur n'entraîne pas de modification au niveau du démarreur progressif, à part du fait que l'orifice 36 menant à l'élément logique L reçoit maintenant la pression qui s'établit progressivement dans le canal de pression de sortie 29 de l'embase E₁ et par conséquent dans les canaux de pression 18 des plaques d'embase E₃, E₃' par une conduite extérieure 45 reliant la sortie du canal de pression 18 de la dernière plaque d'embase E₃' au raccord extérieur 37 de la plaque d'embase E₁ du démarreur progressif. Comme il ressort de la figure 5, la conduite interne 35 de la plaque d'embase E₁ est bouchée au niveau de la surface de raccordement arrière 22 de cette plaque d'embase. Le fonctionnement du démarreur progressif représenté aux figures 4 et 5 est le même que celui qui vient d'être décrit en se reportant aux figures 1 à 3.

La figure 4 montre un système dans lequel une unité U₂ formant purgeur-bloqueur suivant les figures 1 à 3 est monté en tête d'un bloc de distributeurs U₃, U3', sans démarreur progressif. Comme on le constate en comparant ces figures et la figure 6, il n'y a pas de différence tant sur le plan de structure que sur le plan du fonctionnement entre les deux cas, à l'exception du fait que la conduite interne 43 est maintenant fermée au niveau de ses extrémités débouchant à l'extérieur.

Après la description de la structure des unités auxiliaires et des systèmes auxquels celles-ci sont incorporées, on comprend l'avantage qu'apporte la présente invention. En effet, celle-ci permet d'utiliser dans toutes les unités le même type de distributeur et ce ne sont que les plaques d'embase faciles à fabriquer et d'un prix de revient relativement faible qui sont différentes et configurées pour permettre au distributeur d'accomplir une fonction spécifique, telle que, par exemple d'un démarreur progressif et d'un purgeur-bloqueur.

## Revendications

1. Système modulaire de distribution d'un fluide sous pression de commande pour un dispositif moteur, comprenant au moins un distributeur principal standard (D₃) monté de façon interchangeable sur une plaque d'embase (E₃) conçue pour assurer la liaison du distributeur au dispositif moteur et au réseau d'alinentation en fluide sous pression, et au moins une unité auxiliaire (U₁, U₂) montée en amont du distributeur, telle qu'une unité accomplissant la fonction d'un démarreur progressif ou d'un purgeur-bloqueur, caractérisé en ce que l'unité auxiliaire (U₁, U₂) comprend un distributeur standard (D₁, D₂), du même type que le distributeur principal (D₃), qui est monté de façon interchangeable sur une plaque d'embase spécifique (Eₗ, E₂), configurée pour déterminer la fonction de l'unité auxiliaire et associable avec la plaque d'embase (E₃) du distributeur principal (D₃) et avec les plaques d'embase d'autres unités auxiliaires éventuellement présentes.

2. Système selon la revendication 1, caractérisé en ce que le plan de pose (20) des plaques d'embase (E₁, E₂) des unités auxiliaires est conforme au plan de pose des distributeurs (Dₗ, D₂, D₃) et en ce que quelques uns des orifices normalement présents dans le plan de pose (20) de la plaque d'embase (Eₗ, E₂) sont supprimés, le choix des orifices présents dépendant de la fonction que l'unité auxiliaire (U₁, U₂) doit accomplir.

3. Système selon la revendication 2, caractérisé en ce que, dans une unité auxiliaire (U₁) formant un démarreur progressif et utilisant un distributeur (D,) du type 5/2, la plaque d'embase (E₁) est conformée pour que l'unité (U₁) accomplisse une fonction 2/2.

4. Système selon la revendication 3, comprenant des plaques d'embase qui présentent dans leurs faces de raccordement mutuelles avant et arrière la même configuration de deux orifices d'échappement et d'un orifice de pression, les orifices d'échappement étant reliés directement par des canaux internes, caractérisé en ce que le plan de pose (20) de la plaque d'embase (E₁) de l'unité de démarreur progressif (U,) comprend un premier orifice de pression (30) communiquant avec l'orifice d'entrée de pression (23) de la face de raccordement avant (21), un deuxième orifice (31) et un troisième orifice (33) calibré et pourvu d'un gicleur, ces deux orifices communiquant avec l'orifice de pression de sortie (25) de la face de raccordement arrière (22), et en ce que ces trois orifices sont disposés de telle manière que le distributeur (D₁) relie le premier orifice (30) soit au deuxième orifice (31) soit au troisième orifice calibré (33), suivant son état de commutation. 5. Système selon la revendication 4, caractérisé en ce que les deuxième (31) et troisième (33) orifices précités du plan de pose (20) sont situés en face des orifices d'utilisation (2 4) du plan de pose du distributeur (Dₗ). 6. Système selon l'une des revendications 4 ou 5, caractérisé en ce que le plan de pose (21) comprend un quatrième orifice (36) disposé pour être en face d'un orifice de commande (12) du distributeur (D₁) et communiquant avec un raccord externe (37) et avec une conduite (35) interne de la plaque d'embase, débouchant dans la face de raccordement arrière (22) de cette plaque, cet orifice étant utilisable pour réaliser une commutation automatique du distributeur (Di).

7. Système selon la revendication 6, caractérisé en ce que le quatrième orifice (36) précité est relié à une entrée d'un élément logique (L) à deux entrées, qui est monté sur le distributeur (D₁) et reçoit à son autre entrée formant entrée de réference la pression entière du fluide sous pression, l'élément logique (L) produisant un signal de commutation lorsque la pression au quatrième orifice (36) atteint un seuil prédéterminé par rapport à la pression à son entrée de référence.

8. Système selon l'une des revendications 1 ou 2, caractérisé en ce que, dans une unité auxiliaire formant un purgeur-bloqueur et utilisant un distributeur du type 5/2, la plaque d'embase (E₂) est conformée pour que l'unité (D₂) réalise une fonction 3/2.

9. Système selon la revendication 8, comprenant des embases qui présentent dans leurs faces de raccordement avant et arrière la même configuration de deux orifices d'échappement et d'un orifice de pression, les orifices d'échappement étant reliés directement par des canaux internes, caractérisé en ce que le plan de pose (20) de la plaque d'embase (E₂) de l'unité de purgeur-bloqueur (U₂) comprend un premier orifice (40) relié à un canal interne de pression d'entrée (38) en communication avec l'orifice de pression dans la face de raccordement avant de la plaque d'embase (E₂) un deuxième orifice (41) relié à un canal de pression de sortie (39) en communication avec l'orifice de pression de sortie dans la plaque de raccordement arrière de la plaque d'embase (E₂) et un troisième orifice (42) en communication avec le canal d'échappement interne (27) de la plaque (E₂), ces orifices étant disposés de telle manière que le distributeur mette en communication le deuxième orifice (41) soit avec le premier orifice (40), soit avec le troisième orifice (42), suivant son état de commutation.

10. Système selon les revendications 6 et 9, caractérisé en ce que la plaque d'embase (E₂) comprend une conduite interne (43) établissant une communication entre le canal de pression de sortie (39) et un orifice dans la face de raccordement avant de la plaque d'embase (E₂), l'orifice de sortie de la conduite (43) étant disposé de manière à pouvoir communiquer avec l'orifice de sortie de la conduite (35) de la plaque d'embase (E,), quand les deux plaques d'embase (E₁, E₂) sont associées l'une à l'autre.

11. Système selon l'une des revendications 6 ou 7, comprenant une unité auxiliaire formant un demarreur progressif monté en amont d'un distributeur principal, caractérisé en ce que l'orifice de pression dans la face de raccordement arrière (22) du canal de pression (18) de la plaque d'embase (E₃) du distributeur principal (D₃) est relié au raccord exrerne (37) de la plaque d'embase (E₁) du démarreur progressif (U₁), l'orifice de sortie de la conduite (35) de la plaque d'embase (E₁) étant bouché.

12. Système selon les revendications 6 et 10, comprenant un montage en série de deux unités auxiliaires formant respectivement un démarreur progressif et un purgeur-bloqueur, caractérisé en ce que le raccord externe (37) de la plaque d'embase (E₁) du démarreur progressif (U₁) est bouché et les conduites (35, 43) des plaques d'embase (Eₗ, E₂) des deux unités auxilaires (Uᵢ, U₂) sons en communication. 13. Système selon l'une des revendications 4 à 12, caractérisé en ce que les communications entre des orifices de plan de pose (20) des plaques d'embase (E₁, E₂) avec des orifices dans les faces de raccordement avant et arrière (21, 22) des plaques d'embase sont réalisées par des canaux internes de celles-ci.

## Patentansprüche

1. Modulsystem zur Verteilung eines Druckmittels zur Steuerung einer Antriebsvorrichtung, mit wenigstens einem Hauptstandardverteiler (D₃), der in auswechselbarer Weise auf einer, zur Gewährleistung der Verbindung des Verteilers mit der Antriebsvorrichtung und dem Druckmittelspeisenetz entworfenen, Sitzplatte (E3) angeordnet ist und wenigstens einer dem Verteiler vorgeschaltet Hilfseinheit (U₁, U₂) wie einer die Funktion eines gestaffelten Anlassers oder eines sperrenden Ablasshahnes durchführenden Einheit, dadurch gekennzeichnet, dass die Hilfseinheit (U₁, U₂) einen Standardverteiler (D₁, D₂) derselben Bauart wie der Hauptverteiler (D₃) umfasst, welcher auswechselbar auf einer Sondersitzplatte (E_{:}, E2) angeordnet ist, welche zur Bestimmung der Funktion der Hilfseinheit gestaltet ist und der Sitzplatte (E3) des Hauptverteilers (D₃) und den Sitzplatten anderer ggf. vorhandener Hilfseinheiten zugeordnet werden kann.

2. System nach Anspruch 1, dadurch gekennzeichnet, dass die Verlegungsebene (20) der Sitzplatten (E₁, E2) der Hilfseinheiten der Verlegungebene der Verteiler (D₁, D₂, D₃) entspricht und dass einige der in der Verlegungsebene (20) der Sitzplatte (E₁, E2) normalerweise vorhandenen Öffnungen weggelassen sind, wobei die Wahl der vorhandenen Öffnungen von der Funktion, die die Hilfseinheit (U₁, U₂) leisten soll, abhängt.

3. System nach Anspruch 2, dadurch gekennzeichnet, dass bei einer einen gestaffelten Anlasser bildenden und einen Verteiler (D₁) der Bauart 5/2 verwendenden Hilfseinheit (U₁), die Sitzfläche (E₁) derart gestaltet ist, dass die Einheit (U₁) eine Funktion 2/2 durchführt. 4. System nach Anspruch 3, mit Sitzplatten, die bei ihren vorderen und hinteren gegenseitigen Anschlussflächen dieselbe Gestalt zweier Auslassöffungen und eine Drucköffnung aufweisen, wobei die Auslassöffungen durch innere Kanäle unmittelbar verbunden sind, dadurch gekennzeichnet, dass die Verlegungsebene (20) der Sitzplatte (E₁) der gestaffelten Anlassereinheit (U₁) eine erste mit der Druckeinlassöffnung (23) der vorderen Anschlussfläche (21) in Verbindung stehende Drucköffnung (30), eine zweite Öffnung (31) und eine dritte kalibrierte und mit einer Spritzdüse versehene Öffnung (33) aufweist, wobei diese beiden Öffnungen mit der Druckauslassöffnung (25) der hinteren Anschlussfläche (22) in Verbindung stehen und dass diese drei öffnungen derart angeordnet sind, dass der Verteiler (D₁) die erste Öffnung (30) entweder mit der zweiten Öffnung (31) oder mit der dritten kalibrierten Öffnung (33) je nach seinem Schaltungszustand verbindet.

5. System nach Anspruch 4, dadurch gekennzeichnet, dass die vorgenannte zweite (31) und dritte (33) Öffnung der Verlegungsebene (20) gegenüber der Verwendungsöffnungen (2, 4) der Verlegungsebene des Verteilers (D₁) liegen.

6. System nach einem der Ansprüche 4 oder 5, dadurch gekennzeichnet, dass die Verlegungsebene (21) eine vierte Öffnung (36) umfasst, die angeordnet ist, um sich gegenüber einer Steueröffnung (12) des Verteilers (D₁) zu befinden und mit einem äusseren Anschlusstück (37) und mit einer inneren Leitung (35) der Sitzplatte, die in die hintere Anschlussfläche (22) dieser Platte mündet, in Verbindung steht, wobei diese Öffnung zur Durchführung einer selbsttätigen Umschaltung des Verteilers (D₁) verwendbar ist.

7. System nach Anspruch 6, dadurch gekennzeichnet, dass die vorgenannte vierte Öffnung (36) mit einem Eingang eines Logikelementes (L) mit zwei Eingängen verbunden ist, das an dem Verteiler (D₁) angeordnet ist und an seinem anderen einen Bezugseingang bildenden Eingang den vollen Druck des Druckmittels aufnimmt, wobei das Logikelement (L) ein Schaltsignal erzeugt, wenn der Druck an der vierten Öffnung (36) eine vorbestimmte Schwelle in Bezug auf den Druck an seinem Bezugseingang erreicht.

8. System nach einem der Ansprüche 1 oder 2, dadurch gekennzeichnet, dass bei einer einen sperrenden Ablasshahn bildenden und einen Verteiler der Bauart 5/2 verwendenden Hilfseinheit, die Sitzplatte (E2) gestaltet ist, damit die Einheit (D₂) eine Runktion 3/2 ausführt.

9. System nach Anspruch 8 mit Ansätzen, die in ihren vorderen und hinteren Anschlussflächen die selbe Gestalt zweier Auslassöffnungen und einer Drucköffnung aufweisen, wobei die Auslassöffnungen durch innere Kanäle unmittelbar verbunden sind, dadurch gekennzeichnet, dass die Verlegungsebene (20) der Ansatzplatte (E2) der sperrenden Ablasshahneinheit (U₂) eine erste an einen mit der Drucköffnung in der vorderen Anschlussfläche der Ansatzplatte (E2) in Verbindung stehenden inneren Einlassdruckkanal (38) angeschlossene Öffnung (40), eine zweite an einen mit der Auslassdrucköffnung in der hinteren Anschlussplatte der Ansatzplatte (E2) in Verbindung stehenden Auslassdruckkanal (39) angeschlossene Öffnung (41) und eine dritte mit dem inneren Auslasskanal (27) der Platte (E2) stehende Öffnung (42) aufweist, wobei diese Öffnungen derart angeordnet sind, dass der Verteiler die zweite Öffnung (41) entweder mit der ersten Öffnung (40) oder mit der dritten Öffnung (42) je nach seinem Schaltungszustand in Verbindung setzt.

10. System nach den Ansprüchen 8 und 9, dadurch gekennzeichnet, dass die Ansatzplatte (E2) eine Verbindung zwischen dem Auslassdruckkanal (39) und einer Öffnung in der vorderen Anschlussfläche der Ansatzplatte (E2) herstellende innere Leitung (43) umfasst, wobei die Auslassöffnung der Leitung (43) derart angeordnet ist, dass sie mit der Auslassöffnung der Leitung (35) dar Ansatzplatte (E₁) in Verbindung sein kann, wenn die beiden Ansatzplatten (E₁, E2) einander zugeordnet sind.

11. System nach einem der Ansprüche 6 oder 7, mit einer einen gestaffelten Anlasser bildenden und dem Hauptverteiler vorgeschalteten Hilfseinheit, dadurch gekennzeichnet, dass die Drucköffnung in der hinteren Anschlussfläche (22) des Druckkanals (18) der Sitzplatte (E3) des Hauptverteilers (D₃) mit dem äusseren Anschlusstück (37) der Sitzplatte (E₁) des gestaffelten Anlassers (U₁) verbunden ist, wobei die Auslassöffnung der Leitung (35) der Sitzplatte (E₁) verstopft ist.

12. System nach den Ansprüchen 6 und 10, mit einer Reihenschaltung der beiden jeweils einem gestaffelten Anlasser und einen sprerrenden Ablasshahn bildenden Hilfseinheiten, dadurch gekennzeichnet, dass das äussere Anschlusstück (37) der Sitzplatte (E₁) des gestaffelten Anlassers (U₁) verstopft ist und die Leitungen (35,43) der Sitzplatten (E₁, E2) der beiden Hilfseinheiten (Uᵢ, U₂) in Verbindung stehen. 13. System nach einem der Ansprüche 4 bis 12, dadurch gekennzeichnet, dass die Verbindungen zwischen den Öffnungen der Verlegungsebene (20) der Sitzplatten (E₁, E2) mit Öffnungen in den vorderen und hinteren Anschlussflächen (21, 22) der Sitzplatten durch innere Kanäle der letzteren gebildet werden.

## Claims

1. Modular system for the distribution of a control fluid under pressure for a motor device, comprising at least one main standard distributor (D₃) interchangeably mounted on a base plate (E₃) designed to provide the connection of the distributor to the motor device and to the pressure fluid supply network and at least one auxiliary unit (U₁, U₂) mounted upstream of the distributor such as a unit accomplishing the function of a progressive starter or of a locking drain cock, characterized in that the auxiliary unit (U₁, U₂) comprises a standard distributor (D₁, D₂) of the same kind as the main distributor (D₃) which is interchangeably mounted on a specific base plate (E₁, E₂) shaped to determine the function of the auxiliary unit and associatable with the base plate (E₃) of the main distributor (D₃) and with the base plates of other auxiliary units possibly present.

2. System according to claim 1, characterized in that the setting plane (20) of the base plates (E₁, E₂) of the auxiliary units is in accordance with the setting plane of the distributors (D₁, D₂, D₃) and in that some of the openings normally present in the setting plane (20) of the base plate (E₁, E₂) are omitted, the choice of the openings which are present depending upon the function the auxiliary unit (U₁, U₂) has to perform.

3. System according to claim 2, characterized in that in an auxiliary unit (U₁) forming a progressive starter and using a distributor (D₁) of the 5/2 type, the base plate (E₁) is so shaped that the unit (U₁) performs a function 2/2.

4. System according to claim 3, comprising base plates which exhibit in their mutual connecting front and rear faces the same configuration of two exhaust ports and of one pressure port, the exhaust ports being connected directly through inner channels, characterized in that the setting plane (20) of the base plate (E₁) of the progressive starter unit (Uₗ) comprises a first pressure port (30) communicating with the pressure inlet port (23) of the connecting front face (21), a second port (31) and a third port (33) calipered and provided with a jet, these two ports communicating with the outlet pressure port (25) of the rear connecting face (22) and in that these three ports are arranged in such a manner that the distributor (D₁) connects the first port (30) either to the second port (31) or to the third gauged port (33) according to its switching state.

5. System according to claim 4, characterized in that the second (31) and third (33) aforesaid ports of the setting plane (20) are located in front of the utilization openings (2, 4) of the setting plane of the distributor (D₁).

6. System according to one of claims 4 or 5, characterized in that the setting plane (21) comprises a fourth port (36) arranged to be in front of a control port (12) of the distributor (D₁) and communicating with an outer connector (37) and with an inner duct (35) of the base plate opening into the rear connecting face (22) of this plate, this port being usable for carrying out an automatic switching of the distributor (D₁).

7. System according to claim 6, characterized in that the aforesaid fourth port (36) is connected to an inlet of a logic element (L) with two inputs, which is mounted on the distributor (D₁) and receives at its other input forming a reference input the full pressure of the fluid under pressure, the logic element (L) producing a switching signal when the pressure at the fourth port (36) reaches a predetermined threshold with respect to the pressure at its reference input.

8. System according to one of claims 1 or 2, characterized in that in an auxiliary unit forming a locking drain cock and using a distributor of the 5/2 type, the base plate (E₂) is so shaped that the unit (D₂) performs a function 3/2.

9. System according to claim 8, comprising bases which exhibit in their front and rear connecting faces the same configuration of two exhaust ports and of one pressure port, the exhaust ports being connected directly through inner channels, characterized in that the laying plane (20) of the base plate (E₂) of the locking drain cock unit (U₂) comprises a first opening (40) connected to an inner inlet pressure channel (38) in communication with the pressure port in the front connecting face of the base plate (E₂), a second opening (41) connected to an outlet pressure channel (39) in communication with the outlet pressure port in the rear connecting plate of the base plate (E₂) and a third opening (42) in communication with the inner exhaust channel (27) of the plate (E₂), these openings being arranged in such a manner that the distributor puts the second opening (41) in communication either with the first opening (40) or with the third opening (42) according to its switching condition.

10. System according to claims 6 and 9, characterized in that the base plate (E₂) comprises an inner duct (43) establishing a communication between the outlet pressure channel (39) and a port in the front connecting face of the base plate (E₂), the outlet opening of the duct (43) being disposed so as to be able to communicate with the outlet opening of the duct (35) of the base plate (E₁) when both base plates (E₁, E₂) are associated with each other.

11. System according to one of claims 6 or 7, comprising an auxiliary unit forming a progressive starter mounted upstream of a main distributor, characterized in that the pressure port in the rear connecting face (22) of the pressure channel (18) of the base plate (E₃) of the main distributor (D₃) is connected to the outer connector (37) of the base plate (E₁) of the progressive starter (U₁), the outlet opening of the duct (35) of the base plate (E₁) being closed.

12. System according to claims 6 and 10, comprising a mounting in series of both auxiliary units forming a progressive starter and a locking drain cock, respectively, characterized in that the outer connector (37) of the base plate (E₁) of the progressive starter (U₁) is closed and the ducts (35,43) of the base plates (E₁, E₂) of both auxiliary units (U₁, U₂) are communicating.

13. System according to one of claims 4 to 12, characterized in that the communications between the openings of the laying plane (20) of the base plates (E₁, E₂) with the ports in the front and rear connecting faces (21, 22) of the base plates are carried out through inner channels thereof.
